# EUROPÄISCHE PATENTSCHRIFT

(11) **EP 3 988 797 B1**
(45) Veröffentlichungstag und Bekanntmachung des Hinweises auf die Patenterteilung: **23.11.2022**
(21) Anmeldenummer: 21215518.8
(22) Anmeldetag: 05.02.2020
(51) Int. Cl.: F04D 19/00, F04D 29/38, F04D 29/66

(54) **AXIALVENTILATOR MIT GERÄUSCHREDUZIERENDEN LÜFTERRADSCHAUFELN, DIE BOHRUNGEN AUFWEISEN**
AXIAL FAN WITH NOISE REDUCING FAN IMPELLER VANES HAVING BORES
VENTILATEUR AXIAL POURVU DE PALES DE ROUE D'AÉRATEUR RÉDUISANT LE BRUIT ET POURVUES DE TROUS

(30) Priorität: 28.02.2019 DE 102019105190
(43) Veröffentlichungstag der Anmeldung: 27.04.2022
(62) Teilanmeldung aus: 20155642.0
(73) Patentinhaber: EBM-PAPST ST. GEORGEN GMBH & CO. KG, 78112 St. Georgen (DE)
(72) Erfinder: KEBER, Roland, 84109 Wörth (DE); SIEGER, Tobias, 78187 Geisingen (DE); LAUFER, Wolfgang, 78733 Aichhalden (DE); HERR, Jürgen, 78112 St. Georgen (DE); SCHULDE, Arnold, 78054 VS-Schwenningen (DE); EIMER, Georg, 78112 St. Georgen (DE); MÜLLER, Martin, 72250 Freudenstadt (DE); HAAS, Dominik, 78739 Hardt (DE); HOPPE, Simon, 78112 St. Georgen (DE); GRILLIAT, Julien, 78050 Villingen-Schwenningen (DE); DANNECKER, Johannes, 78136 Schonach (DE); GÜNTER, Clemens, 78144 Schramberg (DE)
(74) Vertreter: Staeger & Sperling Partnerschaftsgesellschaft mbB

(56) Entgegenhaltungen:
- CN-A- 107 313 979
- CN-A- 107 489 658
- JP-A- H11 201 090
- JP-A- 2005 240 749

## Beschreibung

Die Erfindung betrifft einen Axialventilator mit einem Gehäuse und einem in dem Gehäuse angeordneten Lüfterrad zur Erzeugung eines Axialluftstromes durch das Gehäuse.

Bei Axialventilatoren mit ringförmigen, das Lüfterrad umschließenden Gehäusen entstehen am Kopfspalt zwischen den Lüfterradschaufeln und der Gehäuseinnenwand Kopfspaltwirbel, die in Praxis zu einer erheblichen Geräuschentwicklung führen. Zu deren Reduzierung gibt es im Stand der Technik bereits mehrere Ansätze, die jedoch nicht für jeden Einsatz geeignet sind. Beispielsweise kann der Durchmesser des Axialventilators vergrößert werden. Dies ist jedoch kontraproduktiv hinsichtlich seines Wirkungsgrads und Windlastverhaltens. Alternativ gibt es die Möglichkeit, die Zuströmung oder Abströmung zu beeinflussen, jedoch sind hierfür zusätzliche Bauteile und meist ein erhöhter Bauraumbedarf nötig. Druckschriftlicher Stand der Technik ist in den Dokumenten CN 107 313 979 A, JP 2005 240749 A, CN 107 489 658 A und JP H11 201090 A offenbart.

Der Erfindung liegt die Aufgabe zugrunde, das Geräuschverhalten eines Axialventilators zu verbessern.

Diese Aufgabe wird durch die Merkmalskombination gemäß Patentanspruch 1 gelöst.

Erfindungsgemäß wird ein Axialventilator mit einem Gehäuse und einem in dem Gehäuse angeordneten Lüfterrad zur Erzeugung eines Axialluftstromes durch das Gehäuse vorgeschlagen. Das Lüfterrad weist mehrere sich von einer Nabe nach radial außen bis zur jeweiligen Schaufelspitze erstreckende Lüfterradschaufeln auf, welche über einen Kopfspalt beabstandet zu einer Innenwand des Gehäuses verlaufen. Die Schaufelspitze ist die Erstreckung der Lüfterradschaufeln entlang der Innenwand des Gehäuses, das insbesondere als Gehäusering das Lüfterrad umgibt. Die Lüfterradschaufeln weisen entlang der jeweiligen Schaufelspitze Bohrungen auf.

Die Bohrungen entlang der jeweiligen Schaufelspitze interagieren unmittelbar mit dem Kopfspaltwirbel und reduzieren die Geräuschemission des Lüfterrads im Betrieb. Insbesondere wird die Form und Ausbreitung des Strömungswirbels entlang der Schaufelspitzen der Lüfterradschaufeln günstig beeinflusst. Bei Axialventilatoren, die sich ausschließlich durch die Laufradschaufeln mit und ohne entlang der Schaufelspitze vorgesehene Bohrungen unterschieden, konnten bei Messungen Reduzierungen der Geräuschentwicklung von über 20% erreicht werden.

Besonders vorteilhaft wirken die Bohrungen bei Axialventilatoren, bei denen die Lüfterradschaufeln einen sehr flachen Anstellwinkel gegenüber der senkrecht zur Strömungsrichtung verlaufenden Axialebene aufweisen, der insbesondere im Bereich von 5-25°, vorzugsweise 10-20° liegt.

Eine Weiterbildung des Axialventilators ist dadurch gekennzeichnet, dass die Bohrungen auf beiden axialen Seiten der Lüfterradschaufeln ausgebildet sind. In einer bevorzugten Ausführung sind die Bohrungen als Durchgangsbohrungen durch die Lüfterradschaufeln ausgebildet.

Erfindungsgemäß werden mehrere der Bohrungen je Lüfterradschaufel entlang der jeweiligen Schaufelspitze vorgesehen. Die Anzahl der Bohrungen beträgt vorzugsweise mindestens fünf, weiter bevorzugt mindestens sieben. Die Bohrungen verlaufen dabei entlang einer Linie parallel zur Schaufelspitze. Ihre Anordnung ist somit über den Verlauf der Schaufelspitze entlang des Kopfspalts gegenüber der Innenwand des Gehäuses festgelegt.

Als besonders günstig hat sich eine Ausführung der Bohrungen mit einem kreisförmigen Querschnitt erwiesen. Die Größe der Bohrungen wird über ihren Durchmesser bestimmt. In einer vorteilhaften Ausführung des Axialventilators weisen die Bohrungen einen maximalen Durchmesser DBmax auf, der 0,7-1,5%, vorzugsweise 1% eines maximalen Lüfterraddurchmessers des Lüfterrads entspricht.

Eine spezielle Anordnung der Bohrungen zueinander begünstigt die Geräuschreduzierung ebenfalls. Günstig ist eine Ausführungsvariante, bei der die Bohrungen zueinander einen Abstand A entlang der jeweiligen Schaufelspitze aufweisen, der dem doppelten maximalen Durchmesser DBmax der Bohrungen entspricht. Der Abstand A wird dabei jeweils am Mittelpunkt der jeweiligen Bohrung gemessen. Bezogen auf den maximalen Lüfterraddurchmesser D des Lüfterrads ist der Abstand A der Bohrungen entlang der jeweiligen Schaufelspitze zueinander dann vorteilhaft, wenn er 2% des maximalen Lüfterraddurchmessers D entspricht.

Ferner ist vorteilhaft, dass die Bohrungen von der jeweiligen Schaufelspitze der jeweiligen Lüfterradschaufel nach radial innen etwas beabstandet gleichwohl angrenzend sind, so dass die radial außen liegende Schaufelspitze der jeweiligen Lüfterradschaufel durchgängig und ununterbrochen verläuft. Eine bezüglich der Geräuscherzeugung vorteilhafte Ausführung ist dadurch gekennzeichnet, dass die Bohrungen einen maximalen Durchmesser DBmax aufweisen und von der jeweiligen Schaufelspitze über eine radiale Länge LS beabstandet sind, so dass gilt: DBmax ≤ LS ≤ 2,5 x DBmax.

Besonders bevorzugt ist LS=1,5 x DBmax. In anderen Worten sind die Bohrungen vorzugsweise um den 1,5-fachen Bohrungsdurchmesser von der Schaufelspitze nach radial innen versetzt. Gemessen wird auch hier stets im Mittelpunkt der Bohrungen.

Bezogen auf den maximalen Lüfterraddurchmesser D des Lüfterrads entspricht die Länge LS, mit welcher die Bohrungen von der jeweiligen Schaufelspitze über beabstandet sind, vorzugsweise 1,5% des maximalen Lüfterraddurchmessers D des Lüfterrads.

Vorzugsweise sind alle Bohrungen des Lüfterrads bezüglich Form und Größe jeweils identisch ausgebildet.

In einer vorteilhaften Ausführungsvariante des Axialventilators ist vorgesehen, dass die Bohrungen über eine Erstreckung entlang der Schaufelspitze der jeweiligen Lüfterradschaufel angeordnet sind, welche 10-40% einer maximalen Erstreckung der Schaufelspitze entlang des Kopfspalts entspricht. Das bedeutet, dass es entlang der Schaufelspitze einen überwiegenden Abschnitt gibt, in dem keine Bohrungen vorgesehen sind, jedoch eine Mindestmenge und eine Mindesterstreckung nicht zu unterschreiten sind. Ferner ist günstig, die Bohrungen insbesondere in einem Bereich der Schaufelspitze anzuordnen, der an die jeweilige Schaufelvorderkante und/oder jeweilige Schaufelhinterkante angrenzt. Soweit die Lüfterradschaufeln im Übergangsbereich von der Schaufelspitze zur Schaufelvorderkante oder jeweilige Schaufelhinterkante radial eingezogen verlaufen und in diesem Abschnitt kein Kopfspalt zu dem Gehäuse mehr besteht, können Bohrungen gleichwohl auch in diesem Abschnitt entlang der Schaufelspitze vorgesehen werden.

Der Axialventilator sieht erfindungsgemäß vor, dass jede der Lüfterradschaufeln entlang der Schaufelspitze jeweils einen sich an eine radiale Mittellinie der Lüfterradschaufeln beidseitig angrenzenden Mittelabschnitt aufweist, der frei von Bohrungen ist. Die Bohrungen werden somit in einem Bereich der Vorderkante und Hinterkante der Lüfterradschaufeln vorgesehen. Der Mittelabschnitt bestimmt 20-90%, weiter bevorzugt 40-80% der maximalen Erstreckung der jeweiligen Lüfterradschaufel in Umfangsrichtung.

In einer Weiterbildung des Axialventilators sind die Bohrungen zusätzlich entlang der Vorderkante und der Hinterkante der Lüfterradschaufeln vorgesehen. Die Abstände zueinander bzw. zur Vorderkante und/oder einer Hinterkante entsprechen dabei vorzugsweise denjenigen der Bohrungen entlang der Schaufelspitze bzw. zu der Schaufelspitze.

Ferner ist eine Ausführung günstig, bei welcher bei dem Axialventilator die jeweilige Anzahl der Bohrungen zusätzlich entlang der Vorderkante und der Hinterkante der Lüfterradschaufeln kleiner oder gleich der Anzahl an Bohrungen entlang der Schaufelspitze ist. Das bedeutet, dass die Anzahl der Bohrungen an der Vorderkante und an der Hinterkante jeweils stets nicht größer ist, als die Anzahl der Bohrungen an der Schaufelspitze.

Der Axialventilator ist in einer Ausführung ferner dadurch gekennzeichnet, dass das Lüfterrad reversierbar ausgebildet und seine im Betrieb erzeugte Strömungsrichtung von seiner Rotationsrichtung abhängt. Dann werden die Bohrungen vorzugsweise sowohl an der Vorderkante als auch der Hinterkante sowie an beiden axialen Seiten der jeweiligen Lüfterradschaufeln vorgesehen.

Andere vorteilhafte Weiterbildungen der Erfindung sind in den Unteransprüchen gekennzeichnet und werden nachstehend zusammen mit der Beschreibung der bevorzugten Ausführung der Erfindung anhand der Figuren näher dargestellt. Es zeigen:
- Fig. 1: eine Draufsicht auf einen Axialventilator in einer ersten Ausführung;
- Fig. 2: eine Detailansicht des Axialventilators aus Figur 1;
- Fig. 3: eine perspektivische Vorderansicht des Axialventilators aus Figur 1;
- Fig. 4: eine perspektivische Rückansicht des Axialventilators aus Figur 1;
- Fig. 5: eine Draufsicht auf einen Axialventilator in einer zweiten Ausführung.

In den Figuren 1 - 4 ist eine erste Ausführungsvariante des Axialventilators 1 gezeigt. Dieser umfasst ein ringförmig geschlossenes Gehäuse 2, in dem das reversierbare ausgebildete Lüfterrad 3 zur Erzeugung des Axialluftstromes angeordnet ist, dessen Strömungsrichtung von der Rotationsrichtung des Lüfterrads 4 abhängt. Das Lüfterrad 3 weist die Nabe 5 mit mehreren in Kreisform angeordneten Belüftungsöffnungen 25 auf, in der der Antriebsmotor aufgenommen ist, welcher über die Anschlüsse 14 elektrisch versorgt wird. Rückseitig ist der Antriebsmotor von der Halterung 20 gehalten, welche über in Umfangsrichtung verteilt angeordnete Stege 11 mit dem Gehäuse 2 verbunden ist. Die Stege 11 verlaufen geradlinig, sind jedoch gegenüber einer Radialebene geneigt. Von der Nabe 5 aus erstrecken sich die Lüfterradschaufeln 4 nach radial außen bis zu ihrer jeweiligen Schaufelspitze 8, welche die an die Innenwand des Gehäuses 2 angrenzende Schaufelkante bildet. Zwischen den Schaufelspitzen 8 und der Innenwand des Gehäuses 2 ist der Kopfspalt 12 vorgesehen, so dass das Lüfterrad 3 gegenüber dem Gehäuse 2 rotieren kann. Die Lüfterradschaufeln 4 sind jeweils identisch geformt. Angrenzend zur Schaufelspitze 8 weisen sie in Umfangsrichtung gesehen beidseitig jeweils einen radial eingezogenen Abschnitt 9 auf, in dem die Schaufelkante zwar noch nach radial außen weist, jedoch von der Innenwand des Gehäuses 2 beabstandet ist. Anschließend geht die Schaufelkante in die Vorderkante 17 und Hinterkante 18 über, welche jeweils in Umfangsrichtung weisen, jedoch gegenüber dem radial äußersten Abschnitt der Lüfterradschaufel 4 jeweils in Umfangsrichtung eingezogen gestaltet sind. Entlang ihrer jeweils in Umfangsrichtung gesehenen Mittelachse ist an den Lüfterradschaufeln 4 jeweils eine axiale Stufe 24 ausgebildet, die sich nach radial innen gesehen vergrößert und zur Schaufelspitze 8 hin ausläuft, so dass im Bereich der Schaufelspitze 8 ein stufenloser Verlauf der Laufradschaufel 4 gegeben ist.

An jeder der Lüfterradschaufeln 4 sind entlang der jeweiligen Schaufelspitze 8 auf beiden axialen Seiten mehrere Bohrungen 7 mit kreisförmigem Querschnitt vorgesehen. Die Bohrungen 7 sind auf beiden axialen Seiten an der jeweils identischen Position ausgebildet und weisen somit die jeweils identische Mittelachse auf. Bevorzugt wird vorgesehen, die Bohrungen 7 als Durchgangsbohrungen zu gestalten. In der Ausführung gemäß der Figuren 1 - 4 sind auf beiden zur Vorderkante 17 und zur Hinterkante 18 weisenden Endabschnitten entlang der Schaufelspitze 8 jeweils acht Bohrungen 7, d.h. pro Lüfterradschaufel 4 insgesamt 16 Bohrungen 7 vorgesehen, von denen sich pro Bereich mit Bohrungen 7 jeweils sechs Bohrungen 7 entlang der Schaufelspitze 8 entlang des Kopfspalts 12 und jeweils zwei Bohrungen 7 im eingezogenen Abschnitt 9 befinden. In der Ausführung gemäß Figur 5 sind an den jeweiligen Endabschnitten entlang der Schaufelspitze 8 jeweils nur sieben Bohrungen 7, d.h. pro Lüfterradschaufel 4 insgesamt 14 Bohrungen 7 vorgesehen. Gegenüber der Ausführung gemäß Figur 1 - 4 sind bei der Ausführung gemäß Figur 5 die Bohrungen 7 in Umfangsrichtung gesehen weiter nach außen verlagert, so dass sich vier der sieben Bohrungen 7 jeweils entlang der Schaufelspitze 8 entlang des Kopfspalts 12 und jeweils drei Bohrungen 7 im eingezogenen Abschnitt 9 befinden. Im Übrigen sind die Ausführungen gemäß Figur 1-4 und Figur 5 identisch. In beiden Ausführungen nicht gezeigt, gleichwohl ebenfalls vorsehbar sind entsprechende Bohrungen 7 im Bereich der Vorderkante 17 und der Hinterkante 18 sowie sowohl an der Vorderkante 17 als auch der Hinterkante 18 der jeweiligen Lüfterradschaufeln 4. Die Anzahl der Bohrungen jeweils entlang der Vorderkante 17 bzw. der Hinterkante 18 wird jedoch geringer festgelegt als diejenige der radialen Außenkante. Jede der Lüfterradschaufeln 4 umfasst entlang der Schaufelspitze 8 jeweils einen sich an eine radiale Mittellinie der Lüfterradschaufeln 4 beidseitig angrenzenden Mittelabschnitt 15 auf, der frei von Bohrungen 7 ist. Der Mittelabschnitt 15 ohne Bohrungen 7 bestimmt in beiden Ausführungen gemäß der Figuren 1 und 5 den vergleichsweise größeren Bereich, d.h. über eine größere Erstreckung der jeweiligen Lüfterradschaufel 4 sind keine Bohrungen 7 vorgesehen, da sich diese im Wesentlichen in den Umfangsrandabschnitten befinden.

In beiden Ausführungen der Figuren 1 und 5 weisen die Lüfterradschaufeln 4 gegenüber der sich durch das Gehäuse 2 erstreckenden Axialebene einen sehr geringen Anstellwinkel weniger als 25° auf, der gut in Figur 3 zu erkennen ist. Bei derartig geringen Anstellwinkeln sind die Bohrungen 7 besonders wirkungsvoll.

Die Größe, Form und Anordnung der Bohrungen 7 beeinflusst den geräuschmindernden Effekt deutlich. In Figur 5 sind vorteilhafte Dimensionierungen eingetragen, welche identisch auch für das Ausführungsbeispiel der Figuren 1-4 anwendbar sind. Die Bohrungen 7 weisen einen maximalen Durchmesser DBmax auf, der 1% des maximalen Lüfterraddurchmessers D des Lüfterrads 4 entspricht, gemessen jeweils im Mittelpunkt der Bohrungen 7. Der Abstand A der Bohrungen 7 zueinander entlang der jeweiligen Schaufelspitze 8 entspricht dem doppelten maximalen Durchmesser DBmax und 2% des maximalen Lüfterraddurchmessers D des Lüfterrads 4. Von der Schaufelspitze 8 sind die Bohrungen 7 über die Länge LS beabstandet, welche 1,5% des Laufraddurchmessers D und dem 1,5-fachen des maximalen Durchmessers DBmax ausmacht. Die radial außen liegende Schaufelspitze 8 der jeweiligen Lüfterradschaufel 4 verläuft durchgängig und ununterbrochen. Gemäß der Ausführung in Figur 5 erfolgt die Verteilung der Bohrungen 7 entlang der Schaufelspitze 8 über eine Länge, welcher 10% der Schaufelspitzenlänge L entspricht, entlang derer der Kopfspalt 12 gebildet ist. In der Ausführung gemäß der Figuren 1 - 4 sind es 20%.

In beiden Ausführungen gemäß der Figuren 1-4 und 5 sind alle Bohrungen 7 jeweils identisch ausgebildet. Alternativ kann jedoch auch vorgesehen werden, dass sich die Bohrungen 7 zueinander in Form und Größe unterscheiden.

## Patentansprüche

1. Axialventilator (1) mit einem Gehäuse (2) und einem in dem Gehäuse (2) angeordneten Lüfterrad (3) zur Erzeugung eines Axialluftstromes durch das Gehäuse (2), wobei das Lüfterrad (3) mehrere sich von einer Nabe (5) nach radial außen bis zur jeweiligen Schaufelspitze (8) erstreckende Lüfterradschaufeln (4) aufweist, welche über einen Kopfspalt (12) beabstandet zu einer Innenwand des Gehäuses (2) verlaufen, wobei jede der Lüfterradschaufeln (4) entlang der Schaufelspitze (8) jeweils einen sich an eine radiale Mittellinie der Lüfterradschaufeln (4) beidseitig angrenzenden Mittelabschnitt (15) aufweist, der frei von Bohrungen (7) ist, wobei der Mittelabschnitt 20-90% einer Erstreckung der jeweiligen Lüfterradschaufel (4) in Umfangsrichtung bestimmt,
**dadurch gekennzeichnet, dass**
die Lüfterradschaufeln (4) entlang der jeweiligen Schaufelspitze (8) sowohl im Bereich einer Vorderkante (17) als auch einer Hinterkante (18) der Lüfterradschaufeln (4) mehrere Bohrungen (7) aufweisen.

2. Axialventilator nach Anspruch 1, **dadurch gekennzeichnet, dass** die Lüfterradschaufeln (4) einen geringen Anstellwinkel gegenüber einer Axialebene im Bereich von 5-25°, insbesondere 10-20° aufweist.

3. Axialventilator nach Anspruch 1 oder 2, **dadurch gekennzeichnet, dass** die Bohrungen (7) auf beiden axialen Seiten der Lüfterradschaufeln (4) ausgebildet sind.

4. Axialventilator nach Anspruch 1 oder 2, **dadurch gekennzeichnet, dass** die Bohrungen (7) als Durchgangsbohrungen durch die Lüfterradschaufeln (4) ausgebildet sind.

5. Axialventilator nach einem der vorigen Ansprüche, **dadurch gekennzeichnet, dass** eine Anzahl der Bohrungen (7) je Lüfterradschaufel (4) entlang der jeweiligen Schaufelspitze (8) mindestens fünf beträgt, und wobei die Bohrungen (7) entlang einer Linie parallel zur Schaufelspitze (8) angeordnet sind.

6. Axialventilator nach einem der vorigen Ansprüche, **dadurch gekennzeichnet, dass** die Bohrungen (7) einen kreisförmigen Querschnitt aufweisen.

7. Axialventilator nach dem vorigen Anspruch, **dadurch gekennzeichnet, dass** die Bohrungen (7) einen maximalen Durchmesser DBmax aufweisen, der 1% eines maximalen Lüfterraddurchmessers D des Lüfterrads (3) entspricht.

8. Axialventilator nach dem vorigen Anspruch, **dadurch gekennzeichnet, dass** die Bohrungen (7) zueinander einen Abstand A entlang der jeweiligen Schaufelspitze (8) aufweisen, der dem doppelten maximalen Durchmesser DBmax entspricht, wobei der Abstand jeweils am Mittelpunkt der jeweiligen Bohrung (7) gemessen wird.

9. Axialventilator nach einem der vorigen Ansprüche, **dadurch gekennzeichnet, dass** die Bohrungen (7) zueinander einen Abstand A entlang der jeweiligen Schaufelspitze (8) aufweisen, der 2% eines maximalen Lüfterraddurchmessers D des Lüfterrads (3) entspricht

10. Axialventilator nach einem der vorigen Ansprüche, **dadurch gekennzeichnet, dass** die Bohrungen (7) einen maximalen Durchmesser DBmax aufweisen und von der jeweiligen Schaufelspitze (8) über eine Länge LS beabstandet sind, so dass gilt: DBmax ≤ LS ≤ 2,5 x DBmax, insbesondere LS=1,5 x DBmax.

11. Axialventilator nach einem der vorigen Ansprüche, **dadurch gekennzeichnet, dass** die Bohrungen (7) von der jeweiligen Schaufelspitze (8) über eine Länge LS beabstandet sind, die 1,5% eines maximalen Lüfterraddurchmessers D des Lüfterrads entspricht.

12. Axialventilator nach einem der vorigen Ansprüche, **dadurch gekennzeichnet, dass** die Bohrungen (7) über eine Erstreckung entlang der Schaufelspitze (8) der jeweiligen Lüfterradschaufel (4) vorgesehen sind, welche 10-40% einer maximalen Erstreckung der Schaufelspitze (8) entlang des Kopfspalts entspricht.

13. Axialventilator nach einem der vorigen Ansprüche, **dadurch gekennzeichnet, dass** die Bohrungen (7) zusätzlich entlang der Vorderkante (17) und der Hinterkante (18) der Lüfterradschaufeln (4) vorgesehen sind.

14. Axialventilator nach dem vorigen Anspruch, **dadurch gekennzeichnet, dass** eine jeweilige Anzahl der Bohrungen (7) zusätzlich entlang der Vorderkante (17) und der Hinterkante (18) der Lüfterradschaufeln kleiner oder gleich einer Anzahl an Bohrungen (7) entlang der Schaufelspitze (8) ist.

15. Axialventilator nach einem der vorigen Ansprüche, **dadurch gekennzeichnet, dass** das Lüfterrad (3) reversierbar ausgebildet und seine im Betrieb erzeugte Strömungsrichtung von seiner Rotationsrichtung abhängt.

## Claims

1. An axial fan (1) with a housing (2) and a fan wheel (3) that is arranged in the housing (2) for the purpose of generating an axial air flow through the housing (2), wherein the fan wheel (3) has a plurality of fan wheel blades (4) which extend radially on the outside from a hub (5) to the respective blade tip (8) and are spaced apart from an inner wall of the housing (2) by a head gap (12), wherein each of the fan wheel blades (4) has along the blade tip (8) a middle portion (15) which adjoins a radial center line of the fan wheel blades (4) and is free of boreholes (7), and wherein the middle portion defines 20-90% of an extent of the respective fan wheel blade (4) in the circumferential direction, **characterized in that** the fan wheel blades (4) have a plurality of boreholes (7) along the respective blade tip (8) in the vicinity of both a front edge (17) and rear edge (18) of the fan wheel blades (4).

2. The axial fan as set forth in claim 1, **characterized in that** the fan wheel blades (4) have a small angle of attack relative to an axial plane in the range of 5-25°, particularly 10-20°.

3. The axial fan as set forth in claim 1 or 2, **characterized in that** the boreholes (7) are formed on both axial sides of the fan wheel blades (4).

4. The axial fan as set forth in claim 1 or 2, **characterized in that** the boreholes (7) are embodied as through holes through the fan wheel blades (4).

5. The axial fan as set forth in any one of the preceding claims, **characterized in that** the number of boreholes (7) per fan blade (4) along the respective blade tip (8) is at least five, and the boreholes (7) are arranged along a line parallel to the blade tip (8).

6. The axial fan as set forth in any one of the preceding claims, **characterized in that** the boreholes (7) have a circular cross section.

7. The axial fan as set forth in the preceding claim, **characterized in that** the boreholes (7) have a maximum diameter DBmax which corresponds to 1% of a maximum fan wheel diameter D of the fan wheel (3),

8. The axial fan as set forth in the previous claim, **characterized in that** the boreholes (7) are situated at a distance A from one another along the respective blade tip (8) which corresponds to twice the maximum diameter DBmax, the distance being measured at the center point of the respective borehole (7).

9. The axial fan as set forth in any one of the preceding claims, **characterized in that** the boreholes (7) are situated at a distance A from one another along the respective blade tip (8) which corresponds to 2% of a maximum fan wheel diameter D of the fan wheel (3).

10. The axial fan as set forth in any one of the preceding claims, **characterized in that** the boreholes (7) have a maximum diameter DBmax and are spaced apart from the respective blade tip (8) over a length LS, so that the following applies:
DBmax ≤ 5 LS ≤ 2.5 x DBmax, particularly LS=1.5 x DBmax,

11. The axial fan as set forth in any one of the preceding claims, **characterized in that** the boreholes (7) are spaced apart from the respective blade tip (8) over a length LS which corresponds to 1.5% of a maximum fan wheel diameter D of the fan wheel.

12. The axial fan as set forth in any one of the preceding claims, **characterized in that** the boreholes (7) are provided over an extent along the blade tip (8) of the respective fan wheel blade (4) which is equivalent to 10-40% of a maximum extent of the blade tip (8) along the head gap.

13. The axial fan as set forth in any one of the preceding claims, **characterized in that** the boreholes (7) are additionally provided along the front edge (17) and the rear edge (18) of the fan wheel blades (4).

14. The axial fan as set forth in the previous claim, **characterized in that** a respective number of boreholes (7) along the front edge (17) and the rear edge (18) of the fan wheel blades is less than or equal to a number of boreholes (7) along the blade tip (8),

15. The axial fan as set forth in any one of the preceding claims, **characterized in that** the fan wheel (3) is designed to be reversible, and the direction of flow generated during operation depends on the direction of rotation thereof.

## Revendications

1. Ventilateur axial (1), comprenant un bottier (2) et une roue de ventilateur (3) disposée dans le boîtier (2) pour produire un flux d'air axial à travers le boîtier (2), dans lequel la roue de ventilateur (3) présente plusieurs pales de roue de ventilateur (4) s'étendant à partir d'un moyeu (5) radialement vers l'extérieur jusqu'à la pointe de pale (8) respective et qui passent par un entrefer (12) à distance d'une paroi intérieure du boîtier (2), dans lequel chacune des pales de roue de ventilateur (4) présente le long de la pointe de pale (8) respectivement une partie centrale (15) adjacente des deux côtés à une ligne centrale radiale des pales de roue de ventilateur (4) et qui est exempte d'alésages (7), dans lequel la partie centrale détermine de 20 à 90 % d'une étendue de la pale de roue de ventilateur (4) respective dans la direction circonférentielle,
**caractérisé en ce que** les pales de roue de ventilateur (4) présentent plusieurs alésages (7) le long de la pointe de pale (8) respective à la fois au niveau d'un bord avant (17) et d'un bord arrière (18) des pales de roue de ventilateur (4).

2. Ventilateur axial selon la revendication 1, **caractérisé en ce que** les pales de roue de ventilateur (4) présentent un petit angle d'attaque par rapport à un plan axial dans la plage de 5 à 25°, en particulier de 10 à 20°.

3. Ventilateur axial selon la revendication 1 ou 2, **caractérisé en ce que** les alésages (7) sont réalisés sur les deux côtés axiaux des pales de roue de ventilateur (4).

4. Ventilateur axial selon la revendication 1 ou 2, **caractérisé en ce que** les alésages (7) sont réalisés sous forme de trous traversants à travers les pales de roue de ventilateur (4).

5. Ventilateur axial selon l'une quelconque des revendications précédentes, **caractérisé en ce qu'**un nombre des alésages (7) par pale de roue de ventilateur (4) le long de la pointe de pale (8) respective est au moins égal à cinq, et dans lequel les alésages (7) sont disposés le long d'une ligne parallèle à la pointe de pale (8).

6. Ventilateur axial selon l'une quelconque des revendications précédentes, **caractérisé en ce que** les alésages (7) présentent une section transversale circulaire.

7. Ventilateur axial selon la revendication précédente, **caractérisé en ce que** les alésages (7) présentent un diamètre maximal DBmax qui correspond à 1 % d'un diamètre de roue de ventilateur maximal D de la roue de ventilateur (3).

8. Ventilateur axial selon la revendication précédente, **caractérisé en ce que** les alésages (7) présentent les uns par rapport aux autres une distance A le long de la pointe de pale (8) respective qui correspond à deux fois le diamètre maximal DBmax, la distance étant respectivement mesurée au centre de l'alésage (7) respectif.

9. Ventilateur axial selon l'une quelconque des revendications précédentes, **caractérisé en ce que** les alésages (7) présentent les uns par rapport aux autres une distance A le long de la pointe de pale (8) respective qui correspond à 2 % d'un diamètre de roue de ventilateur maximal D de la roue de ventilateur (3).

10. Ventilateur axial selon l'une quelconque des revendications précédentes, **caractérisé en ce que** les alésages (7) présentent un diamètre maximal DBmax et sont espacés de la pointe de pale (8) respective d'une longueur LS de sorte que : DBmax ≤ LS ≤ 2,5 x DBmax, en particulier LS = 1,5 x DBmax.

11. Ventilateur axial selon l'une quelconque des revendications précédentes, **caractérisé en ce que** les alésages (7) sont espacés de la pointe de pale (8) respective d'une longueur LS qui correspond à 1,5 % d'un diamètre de roue de ventilateur maximal D de la roue de ventilateur.

12. Ventilateur axial selon l'une quelconque des revendications précédentes, **caractérisé en ce que** les alésages (7) sont prévus sur une étendue le long de la pointe de pale (8) de la pale de roue de ventilateur (4) respective qui correspond à 10 à 40 % d'une étendue maximale de la pointe de pale (8) le long de l'entrefer.

13. Ventilateur axial selon l'une quelconque des revendications précédentes, **caractérisé en ce que** les alésages (7) sont prévus en outre le long du bord avant (17) et du bord arrière (18) des pales de roue de ventilateur (4).

14. Ventilateur axial selon la revendication précédente, **caractérisé en ce qu'**un nombre respectif des alésages (7) est en outre le long du bord avant (17) et du bord arrière (18) des pales de roue de ventilateur inférieur ou égal à un nombre d'alésages (7) le long de la pointe de pale (8).

15. Ventilateur axial selon l'une quelconque des revendications précédentes, **caractérisé en ce que** la roue de ventilateur (3) est réalisée de manière réversible et le sens d'écoulement produit en cours de fonctionnement dépend du sens de rotation.
